# EUROPÄISCHE PATENTSCHRIFT

(11) **EP 2 976 138 B1**
(45) Veröffentlichungstag und Bekanntmachung des Hinweises auf die Patenterteilung: **11.12.2019**
(21) Anmeldenummer: 14717978.2
(22) Anmeldetag: 20.03.2014
(51) Int. Cl.: A63C 7/02

(54) **AUFSTIEGSHILFE, SKI UND VERFAHREN ZUR HERSTELLUNG EINER AUFSTIEGSHILFE**
CLIMBING AID, SKI AND METHOD FOR PRODUCING A CLIMBING AID
AIDE À LA MONTÉE, SKI ET PROCÉDÉ DE FABRICATION D'UNE AIDE À LA MONTÉE

(30) Priorität: 22.03.2013 AT 501962013
(43) Veröffentlichungstag der Anmeldung: 27.01.2016
(73) Patentinhaber: Fischer Sports GmbH, 4910 Ried/Innkreis (AT)
(72) Erfinder: MAYRHOFER, Heinz, A-4924 Waldzell (AT); PLOMBERGER, Christian, A-4890 Frankenmarkt (AT)
(74) Vertreter: Sonn & Partner Patentanwälte
(86) Internationale Anmeldenummer: PCT/AT2014/050069
(87) Internationale Veröffentlichungsnummer: WO 2014/146159

(56) Entgegenhaltungen:
- EP-A1- 2 452 729
- WO-A1-89/08481
- WO-A1-2008/046119
- AT-U1- 12 128
- DE-U1- 8 205 601

## Beschreibung

Die Erfindung betrifft eine Aufstiegshilfe für einen Tourenski, mit einem flächigen Grundelement, welches an der Innenseite mit Befestigungsmitteln zur lösbaren Befestigung an einer Lauffläche des Skis und an der Außenseite mit entgegen einer Gehrichtung wirkenden Rückgleithemmelementen verbunden ist, wobei als Grundelement ein biegsames Kunststoffträgermaterial vorgesehen ist und die Rückgleithemmelemente einteilig mit dem Kunststoffträgermaterial gebildet sind, und einen Ski mit einer solchen Aufstiegshilfe.

Weiters betrifft die Erfindung ein Verfahren zur Herstellung einer Aufstiegshilfe für einen Tourenski, wobei ein flächiges Grundelement an der Innenseite mit Befestigungsmitteln zur lösbaren Befestigung an einer Lauffläche des Skis und an der Außenseite mit entgegen einer Gehrichtung wirkenden Rückgleithemmelementen verbunden wird.

Beim Skitourengehen werden üblicherweise sogenannte Steigfelle als Aufstiegshilfe benutzt. Die Steigfelle werden auf die Skilauffläche aufgebracht. Üblicherweise werden die Felle an der Rückseite mit einem flexiblen Haftkleber versehen, welcher mit der Skilauffläche verbunden wird. In diesem Zustand wird der Aufstieg bewältigt. Vor der Abfahrt werden die Felle abgenommen, gegebenenfalls auf der mit Klebstoff beschichteten Seite mit einer dünnen Folie abgedeckt und zusammengefaltet.

Ein solches Steigfell und ein Verfahren zur Herstellung desselben ist beispielsweise aus der EP 2 000 182 A1 bekannt. Das Steigfell besitzt eine Tragschicht, an der ein Flor aus Fasern befestigt ist. Die Fasern können ein Mono- oder ein Multifilament sein.

Grundsätzlich funktionieren die bekannten Aufstiegshilfe zufriedenstellend, haben jedoch einige Nachteile. Durch den komplizierten Aufbau ist die Herstellung relativ kostenintensiv.

Weiters sind die Felle relativ schwer. Der wesentliche Nachteil der Steigfelle liegt jedoch darin, dass die Steigfelle bei bestimmten Schneeverhältnissen zur Stollenbildung neigen, worunter die Bildung von Klumpen aus Schnee und Eis verstanden wird. Wenn zu Beginn einer Skitour in niedrigen Höhenlagen sehr feuchte Schneeverhältnisse vorliegen, werden die Fasern der Steigfälle durchnässt. Während des Aufstiegs sinkt die Temperatur mit der Folge, dass die Schneeauflage in einen sogenannten trockenen Schnee übergeht. Dieser trockene Schnee kann an dem feuchten bzw. durchnässten Steigfell aneisen, wodurch es zur genannten Stollenbildung kommen kann, welche den weiteren Aufstieg massiv erschweren kann.

Darüber hinaus sind im Stand der Technik bereits biegsame Steighilfen aus Kunststoff vorgeschlagen worden, in welchen rückgleithemmende Elementen ausgebildet sind. Die Ausgestaltung der rückgleithemmenden Elemente bei diesen Steighilfen hat sich jedoch für Tourenski als wenig zufriedenstellend erwiesen, so dass sich die bekannten Kunststoff-Steighilfen nicht durchsetzen konnten. In der Praxis wurde insbesondere beobachtet, dass solche Steighilfen entweder einen zu hohen Gleitwiderstand aufwiesen oder bei Hangquerungen keinen ausreichenden Halt boten.

Die DE 83 25 866 U1 offenbart eine bandförmige Steighilfe-Vorrichtung, welche mittels Schlaufen an einem Ski befestigbar ist; alternativ kann jedoch auch eine Klebeschicht vorgesehen sein. Die Steighilfe-Vorrichtung weist auf ihrer dem Laufflächenbelag abgewandten Gebrauchsfläche eine Sägezahnstruktur mit Hinterschnitten auf, damit die Steighilfe in die eine Richtung besser auf Schnee gleitet als in die entgegengesetzten Richtung. Diese Aufstiegshilfe bietet jedoch bei Aufstiegsrouten, welche Hangquerungen aufweisen, keine ausreichende Gleithemmung.

Gemäß der CH 162175 A ist ein zusammenrollbarer Gleitschutzstreifen für Skier vorgesehen, welcher die bekannten Steigfelle ersetzen soll. Der Gleitschutzstreifen ist aus Gummi gefertigt, wobei widerzahnartige Gleitschutzmittel vorgesehen sind, die aus einem Stück der Unterfläche bestehen und das Vorwärtsgleiten kaum behindern, aber das Rückwärtsgleiten verhindern sollen. In einem Ausführungsbeispiel besitzt der Gleitschutz auf beiden Seiten Gleitschutzmittel, die mit der einen Fläche vor Rückwärts- und mit der anderen Fläche vor Seitwärts-Gleiten schützen. In der Praxis konnten jedoch auch mit solchen Gleitschutzmitteln keine zufriedenstellende Ergebnisse erzielt werden.

Die DE 84 22 010 U1 beschreibt eine weitere Steighilfe bestehend aus einem Band, welches auf einer dem Boden zugewandten Seite mit rückwärts gerichteten Lamellen versehen ist. Die Lamellen und das Band können in einem Stück aus Kunststoff hergestellt sein. Die Steighilfe wird mittels einer Klebstoffschicht auf der Oberseite des Bands am Ski angebracht. Die Lamellen sind schuppenförmig in Zeilen ausgebildet, wobei die Zeilen kreisbogenförmig angeordnet sind. Nachteiligerweise kann sich jedoch bei dieser lamellenartigen Ausbildung in den überdeckenden Lamellenspalten - ähnlich wie beim klassischen Steigfell - feuchter Schnee ansammeln, der bei Temperaturänderungen während des Aufstiegs leicht vereisen kann. Durch solche Vereisungen entsteht eine hohe Bremswirkung, wodurch der Aufstieg entsprechend erschwert wird.

Die FR 1 170 272 A offenbart eine weitere lösbar an einem Ski befestigbare Gleitschutzhilfe welche aus einem Kautschukmaterial gefertigt ist. Dadurch ergibt sich eine Biegsamkeit der Gleitschutzhilfe, welche an der Unterseite rückgleithemmende Zungenelemente aufweist. Die Anordnung der Zungenelemente an der Gleitschutzhilfe bringt jedoch den vorstehend beschriebenen Nachteil mit sich, dass keine ausreichende Gleithemmung bei Hangquerungen erzielt werden kann.

DE 82 05 601 U1 beschreibt eine weitere Steighilfe welche durch ein Gummiteil oder ein elastisches Kunststoffteil gebildet sein kann. Die Elastizität ist derart, dass die Steighilfe am Ski mittels Ösen und Haken einhängbar ist. Andererseits ist jedoch auch eine Verklebung am Ski angedacht. Die Steighilfe weist an der Unterseite sägezahnartige Erhöhungen auf. Auch diese Steighilfe unterliegt den vorstehend beschriebenen Einschränkungen.

Weiters sind im Stand der Technik Aufstiegshilfen in Form von Harscheisen bekannt. In der AT 12 128 U1 ist eine solche Aufstiegshilfe gezeigt, welche aus einem harten, unbiegsamen Material, insbesondere Edelstahl oder Kunststoff, gefertigt sind. Die Aufstiegshilfe weist seitliche Zackenbänder auf. Zudem sind Widerstandslamellen vorgesehen. Die Befestigung dieser Aufstiegshilfe erfolgt im Bindungsbereich durch Textil- oder Kunststoffbänder, welche mit Klettverschlüssen versehen sind. Derartige Aufstiegshilfen aus hartem, unbiegsamen Material eignen sich insbesondere für den Aufstieg auf eisigem Untergrund. Für längere Aufstiege auf Schnee sind die Harscheisen jedoch nicht ausgelegt. Darüber hinaus sind solche Aufstiegshilfen nicht an die Geometrie des Skis anpassbar.

Darüber hinaus sind im Stand der Technik Langlaufski bekannt, bei welchen im Mittelbereich ein schuppenartiger Bereich vorgesehen ist. Aus der EP 0 592 384 ist beispielsweise ein Langlaufski bekannt, bei welchem der schuppenartige Bereich als Abstoßhilfe dient, um das Rückgleiten während des Langlauf-Schrittes zu verhindern. Eine derartige Rückgleithilfe kann jedoch nicht für Tourenski verwendet werden, da Tourenski mit Stahlkanten versehen sind, so dass der rückgleithemmende Bereich zwischen den Stahlkanten zu liegen käme und sich somit nicht ausreichend in die Schneeoberfläche einpressen könnte.

Ein weiteres Beispiel für einen andersartigen Langlaufski wird in der US 4,919,447 A beschrieben.

Aufgabe der Erfindung ist es, eine konstruktiv einfache, kostengünstig herstellbare Aufstiegshilfe zu schaffen, mit welcher die Nachteile bekannter Aufstiegshilfen beseitigt oder zumindest gelindert werden. Demnach setzt sich die Erfindung insbesondere zum Ziel, eine Steighilfe anzugeben, welche bei wechselnden Schneeverhältnissen und bei Hangquerungen für ausreichenden Halt auf dem Untergrund sorgt.

Zur Lösung dieser Aufgabe ist eine Aufstiegshilfe mit den Merkmalen von Anspruch 1, ein Ski mit den Merkmalen von Anspruch 12 und ein Verfahren mit den Merkmalen von Anspruch 13 vorgesehen. Bevorzugte Ausführungen sind in den abhängigen Ansprüchen angegeben.

Als Grundelement der Steighilfe ist ein biegsames Kunststoffträgermaterial vorgesehen, wobei die Rückgleithemmelemente einteilig mit dem Kunststoffträgermaterial gebildet sind. Demnach besteht das flächige Grundelement der Aufstiegshilfe aus einem biegsamen Kunststoffträgermaterial, welches an der schneezugewandten Seite ein Profil mit den Rückgleithemmelementen aufweist. Diese Ausführung gewährleistet optimalen Halt auf dem Untergrund auch bei wechselnden Schneeverhältnissen, wobei die Entstehung von Verklumpungen an der schneezugewandten Seite, auch als Stollenbildung bezeichnet, weitgehend unterbunden wird. Das Kunststoffträgermaterial mit den Rückgleithemmelementen weist eine wesentliche geringere Neigung zur Benetzung mit Wasser als die bekannten Steigfelle auf, so dass die beim Stand der Technik im Hinblick auf die Stollenbildung problematische Durchnässung der Fasern vermieden wird. Somit kann eine ausreichende Rutschsicherung auch dann sichergestellt werden, wenn die Schneeverhältnisse aufgrund der herrschenden Temperatur- und Witterungsverhältnisse beim Aufstieg variieren. Die Rückgleithemmelemente sind hierbei, anders als die Fasern der Steigfelle, im Wesentlichen unbeweglich am Kunststoffträgermaterial angeordnet, wobei selbstverständlich eine gewisse Verformbarkeit durch die Eigenelastizität des Kunststoffmaterials gegeben ist. Aufgrund der Biegsamkeit des Kunststoffträgermaterials entspricht die Handhabung der Aufstiegshilfe vorteilhafterweise jener von Steigfellen, so dass die Aufstiegshilfe in gewohnter Weise am Ski befestigt oder davon abgenommen werden kann. Für die Zwecke dieser Offenbarung wird als biegsames Kunststoffträgermaterial ein Materialblatt aus Kunststoff verstanden, welches durch Handkraft zumindest abschnittsweise, vorzugsweise jedoch über die gesamte Länge, an die Geometrie der Lauffläche des Skis anpassbar ist. In der montierten Aufstiegsstellung erstreckt sich die Aufstiegshilfe vorzugsweise über die gesamte Länge des Skis, wodurch für eine günstige Krafteinleitung in die Schneeoberfläche gesorgt wird. Die Ausführung der Aufstiegshilfe ermöglicht zudem vorteilhafterweise Effizienzsteigerungen und Kostensenkungen in der Serienproduktion.

Zur Lösung der eingangs gestellten Aufgabe weist das Grundelement gemäß einer Ausführungsform in seitlichen Bereichen Rückgleithemmelemente mit schräg zur Gehrichtung gestellten Abstoßflanken und im Mittelbereich Rückgleithemmelemente mit im Wesentlichen senkrecht zur Gehrichtung angeordneten Abstoßflanken auf. Vorteilhafterweise kann damit der Gleitwiderstand nach vorne, insbesondere bei Hangquerungen, verringert werden, wobei die Rutschhemmung nach hinten durch die senkrechte Anordnung der Rückgleithemmelemente im Mittelbereich gewährleistet wird. Vorzugsweise sind die Rückgleithemmelemente in den seitlichen Bereichen in einer Vielzahl von Reihen schräg zur Gehrichtung angeordnet, wobei die Rückgleithemmelemente im Mittelbereich bevorzugt ebenfalls in einer Vielzahl von Reihen, jedoch im Wesentlichen senkrecht zur Gehrichtung angeordnet sind. Jede Reihe in den seitlichen Bereichen bzw. im Mittelbereich weist vorzugsweise mehrere, insbesondere zwischen 2 und 10, Rückgleithemmelemente auf.

Gemäß einer alternativen Ausführungsform der Erfindung zur Lösung derselben Aufgabe weist das Grundelement in seitlichen Randbereichen Rückgleithemmelemente eines ersten Typs und im Mittelbereich Rückgleithemmelemente eines zweiten Typs auf, wobei die Abstoßflanken der Rückgleithemmelemente des ersten Typs eine geringere Länge und/oder eine geringere Höhe als die Abstoßflanken der Rückgleithemmelemente des zweiten Typs aufweisen. Entsprechend der vorstehenden alternativen Ausführung kann hiermit der gemeinsame technische Effekt erreicht werden, dass das Gleiten in Gehrichtung durch die schwächer ausgeprägten Rückgleithemmelemente an den seitlichen Bereichen erleichtert wird, während die Rutschhemmung durch die stärker ausgeprägten Rückgleithemmelemente im Mittelbereich gewährleistet wird.

Bei dieser Ausführung hat es sich als vorteilhaft herausgestellt, wenn die Abstoßflanken der Rückgleithemmelemente in den seitlichen Bereichen in einem Winkel von 30° bis 60° zur Gehrichtung angeordnet sind. Beispielsweise kann der Winkel zwischen den schräg gestellten Rückgleithemmelementen an den Seiten und der Gehrichtung im Wesentlichen 45° betragen.

Zudem ist bevorzugt, wenn die Rückgleithemmelemente in den seitlichen Bereichen und im Mittelbereich gleichartig, insbesondere im Wesentlichen identisch, ausgestaltet sind. Demnach sind bei dieser Ausführung vorzugsweise Rückgleithemmelemente derselben Form und mit derselben Größe vorgesehen, wobei die Rückgleithemmelemente in den seitlichen Bereichen schräg zu den dazwischen angeordneten Rückgleithemmelementen gestellt sind.

Um ein seitliches Abrutschen, insbesondere bei Hangquerungen, zu verhindern, ist bevorzugt vorgesehen, dass das Grundelement in seitlichen Bereichen und/oder im Mittelbereich in Gehrichtung erstreckte Seitgleithemmelemente aufweist. Die Seitgleithemmelemente sind bevorzugt durch Längsstege gebildet, welche sich im Wesentlichen in Gehrichtung, d.h. in Längsrichtung der Steighilfe, erstrecken. Dadurch kann der Seitenhalt, insbesondere bei Hangquerungen, verbessert werden.

Besonders bevorzugt ist eine Ausführung, bei welcher das Grundelement aus einem polyolefinischen Werkstoff, insbesondere Polyethylen, hergestellt ist. Die polyolefinischen Werkstoffe haben den Vorteil, dass sie einerseits ein niedriges spezifisches Gewicht, üblicherweise zwischen 0,9 und 0,98 g/cm³, aufweisen, weiters sehr gute Gleiteigenschaften auf Schnee besitzen und zudem in Gebrauch wenig anfällig für Eisbildung sind.

Um die rutschhemmende Wirkung der Aufstiegshilfe zu erzielen, ist es günstig, wenn die Rückgleithemmelemente entgegen der Gehrichtung ansteigende, jeweils eine Abstoßflanke ausbildende Rampenelemente aufweisen. Die Abstoßflanken sind vorzugsweise zumindest abschnittsweise im Wesentlichen senkrecht zur Längsebene der Aufstiegshilfe angeordnet, um die Haltwirkung an der Schneeoberfläche zu erzielen. Hinsichtlich der Form der Rampenelemente sind im Rahmen der Erfindung vielfältige Ausführungen und Abwandlungen vorstellbar. Beispielsweise können die Rampenelemente schuppenförmig ausgeführt sein. Die Rampenelemente können jedoch auch langgestreckt sein, wobei sich die Rampenelemente auch über im Wesentlichen die gesamte Breite des Kunststoffträgermaterials erstrecken können. Die Abstoßflanken der Rampenelemente können geradlinig oder bogenförmig gekrümmt verlaufen. In Draufsicht können die Rückgleithemmelemente beispielsweise polygonartig, insbesondere trapezförmig, ausgebildet sein.

Bei Testversuchen hat es sich überraschend als günstig erwiesen, wenn die Abstoßflanken eine Höhe von 0,2 bis 1 mm, insbesondere von 0,4 bis 0,8 mm, aufweisen. Es hat sich nämlich gezeigt, dass eine Höhe der Abstoßflanken von kleiner 0,2 mm zu wenig Halt beim Anstieg, jedoch eine Höhe der Abstoßflanken von größer 1 mm zu starke Bremswirkung ergeben würde.

Um die Gleithemmung entgegen der Gehrichtung zu verbessern, ist es überdies vorteilhaft, wenn die Abstoßflanken spitzwinkelige Hinterschneidungen bilden.

Gemäß einer bevorzugten Ausführung sind die Rückgleithemmelemente in mehreren, vorzugsweise gegeneinander versetzten Reihen angeordnet. Vorzugsweise sind in jeder Reihe mehrere Rückgleithemmelemente vorgesehen. Hinsichtlich der Krafteinleitung in die Schneeoberfläche ist es günstig, wenn die Rückgleithemmelemente im Wesentlichen über die gesamte Länge und/oder Breite der Aufstiegshilfe angeordnet sind, wobei die Aufstiegshilfe in der montierten Aufstiegsstellung vorzugsweise im Wesentlichen die gesamte Lauffläche des Skis abdeckt.

Um den Transport der Aufstiegshilfe zu erleichtern, ist es günstig, wenn das Grundelement zumindest zwei Längsabschnitte aufweist, welche vorzugsweise jeweils über eine Gelenkverbindung miteinander verbunden sind. In manchen Ausführungen kann die Biegsamkeit des Kunststoffträgermaterials genügen, um die Aufstiegshilfe in einer kompakten Transportstellung, insbesondere in einer zusammengeklappten oder zusammengerollten Stellung, anordnen zu können. In anderen Ausführung kann die Anordnung in der Transportstellung durch die Gelenkverbindung erleichtert werden. Die Gelenkverbindung kann hierbei beispielsweise als Faltlinie verwendet werden, um welche aufeinanderfolgende Längsabschnitte der Aufstiegshilfe zusammengelegt werden.

Gemäß einer bevorzugten Ausführung weist die Gelenkverbindung ein im Wesentlichen senkrecht zur Längsrichtung des Grundelements angeordnetes Verbindungselement auf, welches eine höhere Biegsamkeit als das Kunststoffträgermaterial aufweist. Hierbei ist es günstig, wenn die Aufstiegshilfe im 2-Komponenten-Spritzgussverfahren hergestellt ist, wobei das Verbindungselement durch einen weichelastischen Werkstoff gebildet ist.

Gemäß einer weiteren bevorzugten Ausführung weist das Kunststoffträgermaterial zur Ausbildung der Gelenkverbindung zumindest eine sich vorzugsweise über die gesamte Breite des Kunststoffträgermaterials erstreckende Einkerbung aufweist, wobei vorzugsweise jede Gelenkverbindung mehrere benachbarte Einkerbungen aufweist. Durch die Querschnittsverminderung des Kunststoffträgermaterials im Bereich der Einkerbung wird die Verschwenkbarkeit der Längsabschnitte zueinander verbessert. Diese Ausführung ist fertigungstechnisch besonders günstig.

Um die Aufstiegshilfe in einer kompakten Transportstellung anordnen zu können, ist es günstig, wenn das Kunststoffträgermaterial zumindest eine Einkerbung an der Innenseite und zumindest eine Einkerbung an der Außenseite aufweist, wobei vorzugsweise mehr als zwei Einkerbungen alternierend an der Innenseite und an der Außenseite des Kunststoffträgermaterials vorgesehen sind. Zum Verstauen der Aufstiegshilfe können die Längsabschnitte entlang der Einkerbungen zusammengeklappt werden.

Die Verschwenkbarkeit der Längsabschnitte zueinander kann weiters dadurch erreicht werden, dass das Kunststoffträgermaterial mit einer Verbindungsschicht unterlegt ist, welche eine geringere Schichtdicke und/oder eine höhere Elastizität als das Kunststoffträgermaterial aufweist, wobei zwischen zwei Längsabschnitten des Kunststoffträgermaterials jeweils ein Spalt gebildet ist. Demnach weist die Aufstiegshilfe im Bereich der Spalte zwischen den Längsabschnitten eine erhöhte Biegsamkeit auf, welche das Zusammenlegen der Aufstiegshilfe für den Transport erleichtert.

In den vorstehend beschriebenen Ausführungen weist die Aufstiegshilfe insbesondere fix miteinander verbundene Längsabschnitte auf. Demgegenüber ist gemäß einer weiteren bevorzugten Ausführung vorgesehen, dass das Grundelement zumindest zwei Längsabschnitte aufweist, welche über eine lösbare Verbindung miteinander verbunden sind. Demnach ist die Aufstiegshilfe bei dieser Ausführung zerlegbar ausgestaltet.

Um die Aufstiegshilfe für den Transport zerlegen zu können, ist es günstig, wenn die lösbare Verbindung zusammenarbeitende Formschlusselemente aufweist, welche vorzugsweise dazu eingerichtet sind, ein Lösen der Verbindung in der Längsebene des Grundelements zu sperren und senkrecht dazu freizugeben. Die Formschlusselemente sind bevorzugt in der Art einer Nut-Feder-Verbindung ausgebildet, wobei die zusammenarbeitenden Formschlusselemente in der montierten Aufstiegsstellung formschlüssig ineinander greifen. Die Formschlusselemente können beispielsweise durch einen Vorsprung und eine dazu passende Vertiefung gebildet sein. In dieser Ausführung sind die Längsabschnitte des Grundelements bevorzugt durch Spritzgussteile gebildet.

Wie bei den bekannten Steigfellen an sich üblich, ist als Befestigungsmittel bevorzugt eine Klebeschicht zur haftenden, lösbaren Befestigung an der Lauffläche des Skis vorgesehen.

Um die Anbringung der Klebeschicht zu verbessern, ist es günstig, wenn zwischen dem biegsamen Kunststoffträgermaterial und der Klebeschicht eine Haftvermittlungsschicht, insbesondere aus einem Vliesmaterial, vorgesehen ist.

Wenn die Aufstiegshilfe in der Aufstiegsstellung entlang des Skis die Längskanten des Skis abdeckend im Wesentlichen über die gesamte Skibreite erstreckt ist, kann überraschenderweise eine optimale Rückgleithemmung erzielt werden.

Die der Erfindung zugrundeliegende Aufgabe wird zudem durch ein Verfahren, wie eingangs erwähnt, gelöst, bei welchem das Grundelement aus einem biegsamen Kunststoffträgermaterial gefertigt wird, in welchem die Rückgleithemmelemente ausgebildet werden. Vorteilhafterweise können hiermit Einsparungen und Vereinfachungen gegenüber der vergleichsweise aufwendigen Produktion von Steigfellen erzielt werden.

Bei dem Verfahren zur Herstellung der Aufstiegshilfe wird in einem ersten Schritt eine Folienbahn, vorzugsweise durch Extrusion, erzeugt, welche in einem zweiten Schritt mit einer entsprechend den Rückgleithemmelementen profilierten Walze bearbeitet wird. Je nach Profil der Walze können daher verschiedenste Formen von Rückgleithemmelementen hergestellt werden, so dass die Aufstiegshilfe gezielt an die jeweiligen Anforderungen angepasst werden kann.

Bei diesem Verfahren ist es zudem günstig, wenn in einem ersten Schritt eine Folienbahn durch Extrusion erzeugt wird, welche mit einer Haftvermittlungsschicht, insbesondere aus einem Vliesmaterial, zur Aufbringung einer Klebeschicht verbunden wird. Nach der Extrusion wird die Haftvermittlungsschicht, z.B. ein Vlies aus Kunststoff oder Glasfasern oder ein Gewebe,
aufgebracht, wobei sich die Haftvermittlungsschicht in der Schmelze verankert. Dadurch kann die Haftung zwischen der Folienbahn und der Klebeschicht verbessert werden. Danach können die Rückgleithemmelemente durch Prägen mit einer profilierten Walze ausgebildet werden.

Alternativ kann das Grundelement, vorzugsweise in mehreren Längsabschnitten, im Spritzgussverfahren hergestellt werden.

Die Erfindung wird nachstehend anhand von in der Zeichnung dargestellten Ausführungsbeispielen, auf die sie jedoch nicht beschränkt sein soll, noch weiter erläutert. Darin zeigen:
Fig. 1 eine erfindungsgemäße Aufstiegshilfe zur lösbaren Befestigung an einem Ski, wobei die Aufstiegshilfe ein biegsames Kunststoffträgermaterial mit schuppenförmigen Rückgleithemmelementen aufweist;
Fig. 2 eine Seitenansicht des Skis mit der Aufstiegshilfe in der am Ski befestigten Aufstiegsstellung;
Fig. 3 eine Unteransicht des Skis mit der Aufstiegshilfe;
Fig. 4 schematisch eine Produktionsanlage zur Herstellung der erfindungsgemäßen Aufstiegshilfe;
Fig. 5 einen Ausschnitt einer weiteren Ausführung der Aufstiegshilfe, bei welcher schuppenartige Rückgleithemmelemente in gegeneinander versetzten Reihen angeordnet sind;
Fig. 6 einen Ausschnitt einer weiteren Ausführung der Aufstiegshilfe, bei welcher in Draufsicht annähernd trapezförmige Rückgleithemmelemente vorgesehen sind;
Fig. 7 einen Ausschnitt einer weiteren Ausführung der Aufstiegshilfe mit verschiedenartigen Rückgleithemmelementen;
Fig. 8 einen Ausschnitt einer weiteren Ausführung der Aufstiegshilfe, bei welcher in den seitlichen Bereichen schräg gestellte Rückgleithemmelemente und im Mittelbereich senkrecht zur Gehrichtung angeordnete Rückgleithemmelemente vorgesehen sind;
Fig. 9 einen Ausschnitt einer gegenüber Fig. 8 abgewandelten Ausführung der Aufstiegshilfe;
Fig. 10 einen Ausschnitt einer weiteren Ausführung der Aufstiegshilfe, bei welcher an den seitlichen Randbereichen kürzere und weniger stark ausgeprägte Rückgleithemmelemente als im Mittelbereich vorgesehen sind;
Fig. 11 einen Ausschnitt einer weiteren Ausführung der Aufstiegshilfe mit rampenförmigen Rückgleithemmelementen, welche sich über die gesamte Breite der Aufstiegshilfe erstrecken;
Fig. 12a einen Ausschnitt einer weiteren Ausführung der Aufstiegshilfe mit noppenförmigen Rückgleithemmelementen;
Fig. 12b einen Ausschnitt einer weiteren Ausführung der Aufstiegshilfe mit anders gestalteten Noppenelementen;
Fig. 13 eine Ansicht der Aufstiegshilfe in einem der Aufstiegsstellung am Ski entsprechenden Zustand (Fig. 13a) bzw. in einem aufgerollten Transportzustand (Fig. 13b);
Fig. 14 eine Ansicht einer weiteren Ausführung der Aufstiegshilfe, bei welcher zwei über eine Gelenkverbindung verbundene Längsabschnitte vorgesehen sind, wobei die Aufstiegshilfe in Fig. 14a in einem Zustand entsprechend der am Ski montierten Aufstiegsstellung und in Fig. 14b in einem zusammengeklappten Transportzustand dargestellt ist;
Fig. 15 eine Ansicht einer weiteren Ausführung der Aufstiegshilfe, bei welcher das Kunststoffträgermaterial alternierend an der Innenseite und an der Außenseite Einkerbungen aufweist, so dass die Aufstiegshilfe zwischen einem Zustand entsprechend der am Ski montierten Aufstiegsstellung (Fig. 15a) und einem zusammengeklappten Transportzustand (Fig. 15b) überführbar ist;
Fig. 16 eine Ansicht einer weiteren Ausführung der Aufstiegshilfe, bei welcher die Längsabschnitte des Kunststoffträgermaterials mit einer vergleichsweise dünnen Verbindungsschicht unterlegt sind, so dass die Längsabschnitte der Aufstiegshilfe an den Spalten zusammenfaltbar ist;
Fig. 17 eine Ansicht einer weiteren Ausführung der Aufstiegshilfe, bei welcher die Längsabschnitte formschlüssig miteinander verbunden sind;
Fig. 18 eine Ansicht einer gegenüber Fig. 7 abgewandelten Ausführung der Aufstiegshilfe;
Fig. 19 eine im Wesentlichen Fig. 15a entsprechende Ansicht, wobei jedoch zur Ausbildung der Gelenkverbindung mehrere, schmälere Einkerbungen vorgesehen sind; und
Fig. 20 eine im Wesentlichen Fig. 8 entsprechende Ansicht, wobei zusätzlich an den Seitenbereichen längliche Seitgleithemmelemente vorgesehen sind.

Fig. 1 zeigt eine Aufstiegshilfe 1 zur lösbaren Befestigung an einem Ski 1'. Die Aufstiegshilfe 1 wird bei Skitouren verwendet, um den Aufstieg über schnee- und eisbedeckte Hänge zu ermöglichen. Die Aufstiegshilfe 1 besteht aus einem flächigen, d.h. in der Längsebene ausgedehnten, Grundelement 2, welches an der Innenseite mit Befestigungsmitteln 3 zur werkzeuglos lösbaren Befestigung an einer Lauffläche 4 des Skis 1' verbunden ist. In der gezeigten Ausführung sind die Befestigungsmittel 3 durch eine Klebeschicht 5 gebildet, welche in Pfeilrichtung P mit der Lauffläche 4 verbindbar ist. In der am Ski 1' montierten Aufstiegsstellung (Fig. 2) erstreckt sich die Aufstiegshilfe 1 im Wesentlichen über die gesamte Länge und im Wesentlichen über die gesamte Breite des Skis 1', einschließlich dessen Längskanten aus Stahl, wodurch die erforderliche Kraftübertragung auf die Schneeoberfläche gewährleistet wird. Zum Abnehmen der Aufstiegshilfe 1 wird die Klebeverbindung gelöst.

Wie aus Fig. 1, 2 weiters ersichtlich, sind an der Außenseite der Aufstiegshilfe 1, d.h. an der der Schneeoberfläche zugewandten Seite, Rückgleithemmelemente 6 vorgesehen, welche beim Aufstieg ein Zurückgleiten des Skis 1' entgegen Gehrichtung W verhindern. Die Rückgleithemmelemente 6 sind im Wesentlichen über die gesamte Länge und Breite der Aufstiegshilfe 1 verteilt. In der gezeigten Ausführung ist als Grundelement 2 ein biegsames Kunststoffträgermaterial 2' vorgesehen, wobei die Rückgleithemmelemente 6 einteilig mit dem Kunststoffträgermaterial 2' gebildet sind. Demnach sind die Rückgleithemmelemente 6 als Profil des Kunststoffträgermaterials 2' ausgebildet. In der gezeigten Ausführung ist das flächige Grundelement 2 mit den darin ausgebildeten Rückgleithemmelementen 6 aus dem gleichen Material wie die Lauffläche 4 des Skis 1' hergestellt, wobei bevorzugt ein polyolefinischer Werkstoff wie Polyethylen verwendet wird.

Wie aus Fig. 1 bis 3 weiters ersichtlich, sind als Rückgleithemmelemente 6 in der gezeigten Ausführung entgegen der Gehrichtung W ansteigende Rampenelemente 7 vorgesehen, welche zumindest abschnittsweise quer zur Gehrichtung W verlaufende Abstoßflanken 8 aufweisen. Gemäß Fig. 1 bis 3 sind die Rampenelemente 7 schuppenförmig ausgebildet, wobei die Rampenelemente 7 in einer Vielzahl von quer zur Längsrichtung der Aufstiegshilfe 1 verlaufenden Reihen angeordnet sind, welche jeweils mehrere Rampenelemente 7 aufweisen. Das blatt- bzw. folienartige Kunststoffträgermaterial 2' wird entsprechend den bekannten Steigfellen in Richtung der Pfeile P auf die Lauffläche 4 aufgeklebt. Bei einer Vorwärtsbewegung des Skis 1' in Gehrichtung W kann der Ski 1' nach vorne gleiten, wird aber durch die vorzugsweise im Wesentlichen senkrecht zur Skiebene verlaufenden Abstoßflanken 8 der Rückgleithemmelemente 6 am Gleiten entgegen Gehrichtung W gehindert.

Fig. 4 zeigt schematisch eine Produktionsanlage zur Herstellung der Aufstiegshilfe 1. In einem Extruder 10 wird das Kunststoffmaterial aufgeschmolzen und anschließend durch eine Düse 11 gepresst. In der gezeigten Ausführung wird eine Flachdüse verwendet, mit welcher eine blatt- bzw. folienartige Materialbahn 12 hergestellt wird. Die Materialbahn 12 wird anschließend durch zusammenarbeitende Walzen 13, 14 gefördert, welche mit einem festgelegten Druck P beaufschlagt werden. Die Walze 14 ist hierbei mit einem Profil 15 versehen, welches die Profilierung des Grundelements 2 im Negativ abbildet. Im Eingriff mit dem Walzenpaar 13, 14 wird das Profil 15 unter Druck P in die Materialbahn 12 eingeprägt, wobei das fertige Grundelement 2 bestehend aus dem Kunststoffträgermaterial 2' mit den dem Profil 15 der Walze 14 entsprechenden Rückgleithemmelementen 6 erhalten wird.

Durch dieses einfache Fertigungsverfahren können Aufstiegshilfen 1 mit verschiedensten Konfigurationen der Rückgleithemmelemente 6 hergestellt werden, wobei in den Fig. 5 bis 12 stark vergrößerte Ausschnitte von bevorzugten Ausführungen des Grundelements 2 dargestellt sind, auf welche die Erfindung jedoch nicht eingeschränkt ist.

Gemäß Fig. 5 sind schuppenartige, d.h. lokal begrenzte, Rückgleithemmelemente 6 vorgesehen, welche in gegeneinander versetzten Reihen angeordnet sind, wobei der Versatz zwischen den Reihen in der gezeigten Ausführung im Wesentlichen der halben Breite der schuppenförmigen Rückgleithemmelemente 6 entspricht. Die Abstoßflanken 8 der Rückgleithemmelemente 6 sind in der gezeigten Ausführung bogenförmig gekrümmt.

In Fig. 6 ist eine alternative Ausführung der schuppenförmigen Rückgleithemmelemente 6 gezeigt, welche geradlinige Abstoßflanken 8 im Wesentlichen senkrecht zur Gehrichtung W aufweisen. Die Rückgleithemmelemente 6 sind in Draufsicht annähernd trapezförmig.

Gemäß Fig. 7 sind einerseits in Draufsicht rechteckige Rückgleithemmelemente 6 vorgesehen, deren Längsseiten in Gehrichtung W orientiert sind, wobei die Schmalseiten senkrecht zur Gehrichtung W verlaufen. Die in Gehrichtung W gesehen vorderen Schmalseiten dieser Rückgleithemmelemente sind als Abstoßkanten 8 ausgebildet. Zudem sind weitere, im Wesentlichen rechteckige Rückgleithemmelemente 6 vorgesehen, wobei die Abstoßflanken 8 jeweils an den in Gehrichtung W gesehen hinteren Längsseiten dieser Rückgleithemmelemente 6 ausgebildet sind.

In Fig. 8 ist eine weitere Ausführung der Aufstiegshilfe 1 gezeigt, bei welcher das Grundelement 2 an den seitlichen Bereichen, d.h. benachbart den Längsrändern, schräg zur Gehrichtung gestellte Rückgleithemmelemente 6' aufweist. Die Abstoßflanken 8 der seitlichen Rückgleithemmelemente 6' sind in der gezeigten Ausführung in einem Winkel α von 45° zur Gehrichtung W angeordnet. Zudem sind im Mittelbereich zwischen den seitlichen Bereichen des Grundelements 2 Rückgleithemmelemente 6'' mit im Wesentlichen senkrecht zur Gehrichtung angeordneten Abstoßflanken 8 vorgesehen. Eine Ausbildung nach dieser Art hat den Vorteil, dass der Widerstand gegen das Gleiten in Gehrichtung W nach vorne, speziell bei Hangquerungen, verringert werden kann, der Widerstand gegen das Rückgleiten aber durch die orthogonale Anordnung der Rückgleithemmelemente 6" im Mittelbereich ausreichend gegeben ist. In der Ausführung von Fig. 9 sind die Rückgleithemmelemente 6' in den seitlichen Bereichen und im Mittelbereich im Wesentlichen identisch ausgestaltet, wobei die Rückgleithemmelemente 6', 6" jeweils in einer Vielzahl von Reihen entlang des Grundelements 2 angeordnet sind. Die Rückgleithemmelemente 6', 6" weisen in der gezeigten Ausführung geradlinige Abstoßflanken 8 auf.

Die Ausführung gemäß Fig. 9 unterscheidet sich insbesondere dadurch von jener der Fig. 8, dass die Abstoßkanten 8 der Rückgleithemmelemente 6', 6" abschnittsweise bogenförmig gekrümmt verlaufen.

Gemäß der in Fig. 10 dargestellten Ausführung der Aufstiegshilfe 1 weist das Grundelement 2 an den beiden seitlichen Bereichen Rückgleithemmelemente 6a eines ersten Typs und im Mittelbereich Rückgleithemmelemente 6b zumindest eines zweiten Typs auf. Die Abstoßflanken 8 der Rückgleithemmelemente 6a des ersten Typs an den Seiten weisen eine geringere Länge bzw. eine geringere Höhe als die Abstoßflanken 8 der Rückgleithemmelemente 6b des zweiten Typs auf. Hiermit kann im Wesentlichen derselbe Effekt wie mit der Ausführung gemäß Fig. 9 erzielt werden. Darüber hinaus sind in der gezeigten Ausführung im Mittelbereich Rückgleithemmelemente 6c eines dritten Typs vorgesehen, welcher im Wesentlichen den Rückgleithemmelementen 6b des zweiten Typs, jedoch in geringerer Größe entspricht. Die Rückgleithemmelemente 6b des zweiten Typs bzw. die Rückgleithemmelemente 6c des dritten Typs sind in Form von symmetrischen, gleichschenkeligen Trapezen ausgebildet.

In Fig. 11 ist in Draufsicht eine Aufstiegshilfe 1 gezeigt, bei welcher sich die Rückgleithemmelemente 6 in Form von Rampenelementen 7 entlang der gesamten Breite der Aufstiegshilfe 1 erstrecken. Daraus ergibt sich ein sägezahnartiges Profil des Grundelements 2.

Gemäß Fig. 12a sind als Rückgleithemmelemente 6 im Wesentlichen senkrecht von der Längsebene des Grundelements 2 abstehende Noppenelemente 16 vorgesehen, welche in gegeneinander versetzten Reihen angeordnet sind.

Fig. 12b zeigt eine Aufstiegshilfe 1 mit einer alternativen Ausführung der Noppenelemente 16, welche jeweils aus mehreren, geringfügig gegeneinander versetzten Plättchen 16' zusammengesetzt sind. Zudem sind Mittelstege 16" vorgesehen, welche aus langgestreckten Plättchen zusammengesetzt sind.

Wie aus Fig. 13 ersichtlich, kann die Aufstiegshilfe 1 für den Transport von einem der Aufstiegsstellung am Ski 1' entsprechenden Zustand (Fig. 13a) in einen Transportzustand (Fig. 13b) aufgerollt werden. Aufgrund der Fertigung des Grundelements 2 aus einem Kunststoffträgermaterial 2' ist es hierbei, anders als bei Steigfellen, nicht erforderlich, die Klebeschicht 5 mit einer Trennfolie abzudecken, bevor die Aufstieghilfe 1 zusammengerollt wird.

In Fig. 14 ist eine Ausführung der Aufstiegshilfe 1 gezeigt, bei welcher das Grundelement 2 mehrere Längsabschnitte 17 aufweist, welche paarweise über je eine Gelenkverbindung 18 miteinander verbunden sind. Gemäß Fig. 14 weist die Gelenkverbindung 18 ein senkrecht zur Längsrichtung des Grundelements 2 angeordnetes Verbindungselement 19 auf, welches eine höhere Biegsamkeit, d.h. einen geringeren Verformungswiderstand, als das Kunststoffträgermaterial 2' aufweist. Zu diesem Zweck kann die Aufstiegshilfe 1 im 2-Komponenten-Spritzgussverfahren hergestellt sein. Die Längsabschnitte 17 der Aufstiegshilfe 1 sind einerseits in einem der Montagestellung am Ski 1' entsprechenden Zustand anordenbar, welcher in Fig. 14a schematisch durch eine ebene Ausrichtung der Längsabschnitte 17 veranschaulicht ist. Andererseits kann die Aufstiegshilfe 1 entlang der Gelenkverbindungen 18 zusammengeklappt werden, wenn die Aufstiegshilfe 1 nach Gebrauch verstaut werden soll. In Fig. 14b ist das Zusammenklappen der Längsabschnitte 17 schematisch mit Pfeilen 20 veranschaulicht. In den Fig. 14 bis 16 sind der besseren Übersicht halber die Klebeschicht 5 und die Rückgleithemmelemente 6 nicht eingezeichnet.

In Fig. 15 ist eine Ausführung der Aufstiegshilfe 1 gezeigt, bei welcher das Kunststoffträgermaterial 2' zur Ausbildung der Gelenkverbindungen 18 Einkerbungen 21 aufweist. Die Einkerbungen 21 sind durch nutförmige Vertiefungen des Kunststoffträgermaterials 2' gebildet. Um die Verschwenkbarkeit der Längsabschnitte 17 an den Einkerbungen zu verbessern, erstrecken sich die Einkerbungen 21 über die gesamte Breite des Kunststoffträgermaterials 2'. In der gezeigten Ausführung sind die Einkerbungen 21 abwechselnd an der Innenseite und an der Außenseite des Kunststoffträgermaterials 2' vorgesehen. Aufgrund der durch die Einkerbungen 21 gebildeten Gelenkverbindungen 18 ist die Aufstiegshilfe 1 zwischen einem der Aufstiegsstellung entsprechenden Zustand, welcher in Fig. 15a schematisch als ebene Anordnung der Längsabschnitte 17 dargestellt ist, und einem zusammengeklappten Transportzustand (Fig. 15b) überführbar, welcher sich insbesondere zum Verstauen der Aufstiegshilfe 1 in einem Rucksack eignet.

In Fig. 16 eine Ausführung der Aufstiegshilfe 1 gezeigt, bei welcher das Kunststoffträgermaterial 2' über die gesamte Länge mit einer Verbindungsschicht 22 verbunden ist, welche eine geringere Schichtdicke als das Kunststoffträgermaterial 2' aufweist. Die Längsabschnitte 17 des Kunststoffträgermaterials 2' sind durch Spalte 23 in Abstand zueinander angeordnet, wobei die Spalte 23 in der gezeigten Ausführung als Gelenkverbindungen 18 eingerichtet sind. Die Aufstiegshilfe 1 weist im Bereich der Spalte 23 eine höhere Biegsamkeit bzw. einen geringeren Verformungswiderstand als in den übrigen Abschnitten auf, so dass das Verstauen der Aufstiegshilfe 1 durch Zusammenfalten der Längsabschnitte 17 entlang der Gelenkverbindungen 18 erleichtert wird. Als Verbindungsschicht 22 kann beispielsweise eine elastische Folie oder ein flexibles Gewebe vorgesehen sein, wobei aufgrund der Beabstandung zwischen den benachbarten Längsabschnitten 17 die Faltbarkeit der Aufstiegshilfe 1 gewährleistet wird.

In Fig. 17 ist eine Ausführung der Aufstiegshilfe 1 gezeigt, bei welcher die Längsabschnitte 17 über werkzeuglos lösbare Verbindungen miteinander verbunden sind. Die lösbaren Verbindungen weisen zusammenarbeitende Formschlusselemente 25 in der Art einer Nut-Feder-Verbindung auf, welche in Richtung senkrecht zur Längsebene des Grundelements 2 lösbar ist. Im verbundenen Zustand bewirken die Formschlusselemente 25, dass die Verbindung in der Längsebene des Grundelements 2 blockiert ist, so dass ein ungewolltes Lösen der Verbindung in Gebrauch zuverlässig verhindert wird. Die Längsabschnitte 17 können bei dieser Ausführung durch Spritzgussteile gebildet sein.

In Fig. 18 ist eine weitere Ausführung der Aufstiegshilfe 1 gezeigt, bei welcher eine lösbare Verbindung zwischen benachbarten Längsabschnitten 17 vorgesehen ist. Die lösbare Verbindung weist als Formschlusselemente 25 jeweils zumindest ein männliches Verbindungsteil 26 an dem einem Längsabschnitt 17 und zumindest ein dazu passendes weibliches Verbindungsteil 27 an dem anderen Längsabschnitt 17 auf. In der gezeigten Ausführung sind Verbindungsteile 26, 27 aus dem Kunststoffträgermaterial 2' ausgestanzt.

Fig. 19 zeigt eine Abwandlung der Ausführung gemäß Fig. 15a, bei welcher zur Ausbildung der Gelenkverbindungen 18 jeweils mehrere, schmälere Einkerbungen 21 vorgesehen sind. In Fig. 19 ist zudem schematisch eine Haftvermittlungsschicht 28, insbesondere aus einem Vliesmaterial, ersichtlich, welche auf der der Läuffläche des Skis 1' zugewandten Unterseite des biegsamen Kunststoffträgermaterials 2' vorgesehen ist, um die Anbringung des Klebstoffs zu verbessern. Die Haftvermittlungsschicht 28 wird bevorzugt nach der Extrusion der das Kunststoffträgermaterial 2' bildenden Folienbahn aufgebracht.

Fig. 20 zeigt eine Abwandlung der Ausführung gemäß Fig. 8, bei welcher das Grundelement 2 in den seitlichen Bereichen in Gehrichtung W erstreckte Seitgleithemmelemente 6''' in Form von schmalen Längsstegen aufweist. Diese Ausführung hat sich für Hangquerungen als besonders vorteilhaft erwiesen. Die Längsstege sind den Rückgleithemmelementen 6 überlagert. In der gezeigten Ausführung weist das Grundelement 2 in den seitlichen Bereichen jeweils zwei Reihen von in Gehrichtung W versetzten Seitgleithemmelementen 6''' auf.

## Patentansprüche

1. Aufstiegshilfe (1) für einen Tourenski, mit einem flächigen Grundelement (2), welches an der Innenseite mit Befestigungsmitteln (3) zur lösbaren Befestigung an einer Lauffläche (4) des Skis (1') und an der Außenseite mit entgegen einer Gehrichtung (W) wirkenden Rückgleithemmelementen (6) verbunden ist, wobei als Grundelement (2) ein biegsames Kunststoffträgermaterial (2') vorgesehen ist und die Rückgleithemmelemente (6) einteilig mit dem Kunststoffträgermaterial (2') gebildet sind, **dadurch gekennzeichnet, dass** das Grundelement (2) in seitlichen Bereichen Rückgleithemmelemente (6') mit schräg zur Gehrichtung (W) gestellten Abstoßflanken (8) und im Mittelbereich Rückgleithemmelemente (6") mit im Wesentlichen senkrecht zur Gehrichtung (W) angeordneten Abstoßflanken (8) aufweist und/oder dass das Grundelement (2) in seitlichen Randbereichen Rückgleithemmelemente (6a) eines ersten Typs und im Mittelbereich Rückgleithemmelemente (6b) eines zweiten Typs aufweist, wobei die Abstoßflanken (8) der Rückgleithemmelemente (6a) des ersten Typs eine geringere Länge und/oder eine geringere Höhe als die Abstoßflanken (8) der Rückgleithemmelemente (6b) des zweiten Typs aufweisen.

2. Aufstiegshilfe (1) nach Anspruch 1, **dadurch gekennzeichnet, dass** das Grundelement (2) in den seitlichen Bereichen die Rückgleithemmelemente (6') mit den schräg zur Gehrichtung (W) gestellten Abstoßflanken (8) und im Mittelbereich die Rückgleithemmelemente (6") mit den im Wesentlichen senkrecht zur Gehrichtung (W) angeordneten Abstoßflanken (8) aufweist, wobei die Abstoßflanken (8) der Rückgleithemmelemente (6') in den seitlichen Bereichen in einem Winkel von 30° bis 60° zur Gehrichtung (W) angeordnet sind.

3. Aufstiegshilfe (1) nach Anspruch 1 oder 2, **dadurch gekennzeichnet, dass** das Grundelement (2) in den seitlichen Bereichen die Rückgleithemmelemente (6') mit den schräg zur Gehrichtung (W) gestellten Abstoßflanken (8) und im Mittelbereich die Rückgleithemmelemente (6") mit den im Wesentlichen senkrecht zur Gehrichtung (W) angeordneten Abstoßflanken (8) aufweist, wobei die Rückgleithemmelemente (6) in den seitlichen Bereichen und im Mittelbereich gleichartig, insbesondere im Wesentlichen identisch, ausgestaltet sind.

4. Aufstiegshilfe (1) nach einem der Ansprüche 1 bis 3, **dadurch gekennzeichnet, dass** das Grundelement (2) in seitlichen Bereichen und/oder im Mittelbereich in Gehrichtung (W) erstreckte Seitgleithemmelemente (6''') aufweist.

5. Aufstiegshilfe (1) nach einem der Ansprüche 1 bis 4, **dadurch gekennzeichnet, dass** das Grundelement (2) aus einem polyolefinischen Werkstoff, insbesondere Polyethylen, hergestellt ist.

6. Aufstiegshilfe (1) nach einem der Ansprüche 1 bis 5, **dadurch gekennzeichnet, dass** die Rückgleithemmelemente (6) entgegen der Gehrichtung (W) ansteigende, jeweils eine Abstoßflanke (8) ausbildende Rampenelemente (7) aufweisen.

7. Aufstiegshilfe (1) nach einem der Ansprüche 1 bis 6, **dadurch gekennzeichnet, dass** das Grundelement (2) zumindest zwei Längsabschnitte (17) aufweist, welche vorzugsweise jeweils über eine Gelenkverbindung (18) miteinander verbunden sind, wobei insbesondere die Gelenkverbindung (18) ein im Wesentlichen senkrecht zur Längsrichtung des Grundelements (2) angeordnetes Verbindungselement (19) aufweist, welches eine höhere Biegsamkeit als das Kunststoffträgermaterial (2') aufweist, oder das Kunststoffträgermaterial (2') zur Ausbildung der Gelenkverbindung (18) zumindest eine sich vorzugsweise über die gesamte Breite des Kunststoffträgermaterials (2') erstreckende Einkerbung (21) aufweist, wobei vorzugsweise jede Gelenkverbindung (18) mehrere benachbarte Einkerbungen (21) aufweist.

8. Aufstiegshilfe (1) nach Anspruch 7, **dadurch gekennzeichnet, dass** das Kunststoffträgermaterial (2') zumindest eine Einkerbung (21) an der Innenseite und zumindest eine Einkerbung (21) an der Außenseite aufweist, wobei vorzugsweise mehr als zwei Einkerbungen (21) alternierend an der Innenseite und an der Außenseite des Kunststoffträgermaterials (2') vorgesehen sind.

9. Aufstiegshilfe (1) nach Anspruch 8, **dadurch gekennzeichnet, dass** das Kunststoffträgermaterial (2') mit einer Verbindungsschicht (22) unterlegt ist, welche eine geringere Schichtdicke und/oder eine höhere Elastizität als das Kunststoffträgermaterial (2') aufweist, wobei zwischen zwei Längsabschnitten (17) des Kunststoffträgermaterials (2') jeweils ein Spalt (23) gebildet ist.

10. Aufstiegshilfe (1) nach einem der Ansprüche 1 bis 9, **dadurch gekennzeichnet, dass** das Grundelement (2) zumindest zwei Längsabschnitte (17) aufweist, welche über eine lösbare Verbindung miteinander verbunden sind, wobei die lösbare Verbindung vorzugsweise zusammenarbeitende Formschlusselemente (25) aufweist, welche vorzugsweise dazu eingerichtet sind, ein Lösen der Verbindung in der Längsebene des Grundelements (2) zu sperren und senkrecht dazu freizugeben.

11. Aufstiegshilfe (1) nach einem der Ansprüche 1 bis 10, **dadurch gekennzeichnet, dass** als Befestigungsmittel (3) eine Klebeschicht (5) zur haftenden, lösbaren Befestigung an der Lauffläche (4) des Skis (1') vorgesehen ist, wobei vorzugsweise zwischen dem biegsamen Kunststoffträgermaterial (2') und der Klebeschicht (5) eine Haftvermittlungsschicht (28), insbesondere aus einem Vliesmaterial, vorgesehen ist.

12. Tourenski, mit einem eine Lauffläche (4) aufweisenden Gleitbrettkörper, wobei die Lauffläche in einer Aufstiegsstellung lösbar mit einer Aufstiegshilfe (1) verbunden ist, **dadurch gekennzeichnet, dass** die Aufstiegshilfe (1) nach einem der Ansprüche 1 bis 11 ausgebildet ist, wobei die Aufstiegshilfe (1) in der Aufstiegsstellung entlang des Skis (1') die Längskanten des Skis (1') abdeckend im Wesentlichen über die gesamte Skibreite erstreckt ist.

13. Verfahren zur Herstellung einer Aufstiegshilfe (1) für einen Tourenski, wobei ein flächiges Grundelement (2) an der Innenseite mit Befestigungsmitteln (3) zur lösbaren Befestigung an einer Lauffläche (4) des Skis (1') und an der Außenseite mit entgegen einer Gehrichtung (W) wirkenden Rückgleithemmelementen (6) verbunden wird, **dadurch gekennzeichnet, dass** das Grundelement (2) aus einem biegsamen Kunststoffträgermaterial (2') gefertigt wird, in welchem die Rückgleithemmelemente (6) ausgebildet werden, wobei in einem ersten Schritt eine Folienbahn erzeugt wird, welche in einem zweiten Schritt mit einer entsprechend den Rückgleithemmelementen (6) profilierten Walze (14) derart bearbeitet wird, dass das Grundelement (2) in seitlichen Bereichen Rückgleithemmelemente (6') mit schräg zur Gehrichtung (W) gestellten Abstoßflanken (8) und im Mittelbereich Rückgleithemmelemente (6'') mit im Wesentlichen senkrecht zur Gehrichtung (W) angeordneten Abstoßflanken (8) aufweist und/oder dass das Grundelement (2) in seitlichen Randbereichen Rückgleithemmelemente (6a) eines ersten Typs und im Mittelbereich Rückgleithemmelemente (6b) eines zweiten Typs aufweist, wobei die Abstoßflanken (8) der Rückgleithemmelemente (6a) des ersten Typs eine geringere Länge und/oder eine geringere Höhe als die Abstoßflanken (8) der Rückgleithemmelemente (6b) des zweiten Typs aufweisen.

14. Verfahren nach Anspruch 13, **dadurch gekennzeichnet, dass** die Folienbahn durch Extrusion erzeugt wird.

15. Verfahren nach Anspruch 14, **dadurch gekennzeichnet, dass** die durch Extrusion erzeugte Folienbahn mit einer Haftvermittlungsschicht, insbesondere aus einem Vliesmaterial, zur Aufbringung einer Klebeschicht (5) verbunden wird.

## Claims

1. Climbing aid (1) for a touring ski, comprising a planar base element (2) which is connected on the inner side to fastening means (3) in order to be detachably fastened to a running surface (4) of the ski (1') and which is connected on the outer side to backwards-sliding prevention elements (6) acting counter to a direction of travel (W), a flexible plastic support material (2') being provided as a base element (2), and the backwards-sliding prevention elements (6) being integrally formed with the plastic support material (2'), **characterised in that**, in lateral regions, the base element (2) has backwards-sliding prevention elements (6') comprising push-off wings (8) positioned obliquely to the direction of travel (W) and, in the central region, has backwards-sliding prevention elements (6") comprising push-off wings (8) arranged substantially perpendicularly to the direction of travel (W), and/or **in that**, in lateral edge regions, the base element (2) has backwards-sliding prevention elements (6a) of a first type, and, in the central region, has backwards-sliding prevention elements (6b) of a second type, the push-off wings (8) of the backwards-sliding prevention elements (6a) of the first type being of lesser length and/or of lesser height than the push-off wings (8) of the backwards-sliding prevention elements (6b) of the second type.

2. Climbing aid (1) according to claim 1, **characterised in that**, in the lateral regions, the base element (2) has the backwards-sliding prevention elements (6') comprising the push-off wings (8) positioned obliquely to the direction of travel (W) and, in the central region, has the backwards-sliding prevention elements (6") comprising the push-off wings (8) arranged substantially perpendicularly to the direction of travel (W), the push-off wings (8) of the backwards-sliding prevention elements (6') in the lateral regions being arranged at an angle of 30° to 60° to the direction of travel (W).

3. Climbing aid (1) according to either claim 1 or claim 2, **characterised in that**, in the lateral regions, the base element (2) has the backwards-sliding prevention elements (6') comprising push-off wings (8) positioned obliquely to the direction of travel (W) and, in the central region, has the backwards-sliding prevention elements (6") comprising the push-off wings (8) arranged substantially perpendicularly to the direction of travel (W), the backwards-sliding prevention elements (6) in the lateral regions and in the central region being of equal, in particular substantially identical, design.

4. Climbing aid (1) according to any of claims 1 to 3, **characterised in that** the base element (2) in lateral regions and/or in the central region has sidewards-sliding prevention elements (6"') extending in the direction of travel (W).

5. Climbing aid (1) according to any of claims 1 to 4, **characterised in that** the base element (2) is made of a polyolefin material, in particular polyethylene.

6. Climbing aid (1) according to any of claims 1 to 5, **characterised in that** the backwards-sliding prevention elements (6) comprise ramp elements (7) which slope upwards counter to the direction of travel (W) and each form a push-off wing (8).

7. Climbing aid (1) according to any of claims 1 to 6, **characterised in that** the base element (2) has at least two longitudinal portions (17) which are preferably connected to each other by a hinge connection (18) in each case, the hinge connection (18) in particular having a connection element (19) which is arranged substantially perpendicularly to the longitudinal direction of the base element (2) and has a higher flexibility than the plastic support material (2'), or, for forming the hinge connection (18), the plastic support material (2') has at least one notch (21) extending preferably over the entire width of the plastic support material (2'), each hinge connection (18) preferably having a plurality of adjacent notches (21).

8. Climbing aid (1) according to claim 7, **characterised in that** the plastic support material (2') has at least one notch (21) on the inner side and at least one notch (21) on the outer side, more than two notches (21) preferably being alternatingly provided on the inner side and on the outer side of the plastic support material (2').

9. Climbing aid (1) according to claim 8, **characterised in that** the plastic support material (2') is underlaid by a connection layer (22), which has a lower layer thickness and/or a higher elasticity than the plastic support material (2'), a gap (23) being formed in each case between two longitudinal portions (17) of the plastic support material (2').

10. Climbing aid (1) according to any of claims 1 to 9, **characterised in that** the base element (2) has at least two longitudinal portions (17) which are connected to each other by a detachable connection, the detachable connection preferably having cooperating positive locking elements (25) which are preferably designed to prevent detaching of the connection in the longitudinal plane of the base element (2) and to allow detaching perpendicularly thereto.

11. Climbing aid (1) according to any of claims 1 to 10, **characterised in that** an adhesive layer (5) is provided as a fastening means (3) for an adhesive, detachable fastening to the running surface (4) of the ski (1'), an adhesion promoter layer (28), in particular made of a fleece material, preferably being provided between the flexible plastic support material (2') and the adhesive layer (5).

12. Touring ski comprising a sliding board body that has a running surface (4), the running surface, in a climbing position, being detachably connected to a climbing aid (1), **characterised in that** the climbing aid (1) is designed according to any of claims 1 to 11, the climbing aid (1) extending, in the climbing position, along the ski (1') substantially over the entire width of the ski such that it covers the longitudinal edges of the ski (1').

13. Method for manufacturing a climbing aid (1) for a touring ski, a planar base element (2) being connected on the inner side to fastening means (3) in order to be detachably fastened to a running surface (4) of the ski (1') and is connected on the outer side to backwards-sliding prevention elements (6) acting counter to a direction of travel (W), **characterised in that** the base element (2) is made from a flexible plastic support material (2') in which the backwards-sliding prevention elements (6) are formed, a film web being produced in a first step, which is processed in a second step by a roller (14) profiled according to the backwards-sliding prevention elements (6) such that, in lateral regions, the base element (2) has backwards-sliding prevention elements (6') comprising push-off wings (8) positioned obliquely to the direction of travel (W) and, in the central region, has backwards-sliding prevention elements (6") comprising push-off wings (8) arranged substantially perpendicularly to the direction of travel (W), and/or, in lateral edge regions, the base element (2) has backwards-sliding prevention elements (6a) of a first type, and, in the central region, has backwards-sliding prevention elements (6b) of a second type, the push-off wings (8) of the backwards-sliding prevention elements (6a) of the first type being of lesser length and/or of lesser height than the push-off wings (8) of the backwards-sliding prevention elements (6b) of the second type.

14. Method according to claim 13, **characterised in that** the film web is produced by extrusion.

15. Method according to claim 14, **characterised in that** the film web produced by extrusion is connected to an adhesion promoter layer, in particular made of a fleece material, for application of an adhesive layer (5).

## Revendications

1. Aide à la montée (1) pour un ski de randonnée, avec un élément de base plat (2), qui est relié, sur le côté interne, avec des moyens de fixation (3) pour la fixation amovible à une surface de glissement (4) du ski (1') et, sur le côté externe, avec des éléments anti-retour (6) agissant à l'encontre d'une direction de déplacement (W), dans laquelle, en tant qu'élément de base (2), un matériau de support de type matière plastique flexible (2') est prévu et les éléments anti-retour (6) sont formés d'une seule pièce avec le matériau de support de type matière plastique flexible (2'), **caractérisée en ce que** l'élément de base (2) comprend, dans des zones latérales, des éléments anti-retour (6') avec des flancs de poussée (8) disposés en oblique par rapport à la direction de déplacement (W) et, dans la zone centrale, des éléments anti-retour (6") avec des flancs de poussée (8) disposés de manière globalement perpendiculaire à la direction de déplacement (W) et/ou **en ce que** l'élément de base (2) comprend, dans des zones de bord latérales, des éléments anti-retour (6a) d'un premier type et, dans la zone centrale, des éléments anti-retour (6b) d'un deuxième type, les flancs de poussée (8) des éléments anti-retour (6a) du premier type présentant une longueur inférieure et/ou une hauteur inférieure aux flancs de poussée (8) des éléments anti-retour (6b) du deuxième type.

2. Aide à la montée (1) selon la revendication 1, **caractérisée en ce que** l'élément de base (2) comprend, dans les zones latérales, les éléments anti-retour (6') avec les flancs de poussée (8) disposés de manière oblique par rapport à la direction de déplacement (W) et, dans la zone centrale, les éléments anti-retour (6") avec les flancs de poussée (8) disposés de manière globalement perpendiculaire par rapport à la direction de déplacement (W), les flancs de poussée (8) des éléments anti-retour (6') étant disposé dans les zones latérales en formant un angle de 30° à 60° par rapport à la direction de déplacement.

3. Aide à la montée (1) selon la revendication 1 ou 2, **caractérisée en ce que** l'élément de base (2) comprend, dans les zones latérales, les éléments anti-retour (6') avec les flancs de poussée (8) disposés de manière oblique par rapport à la direction de déplacement (W) et, dans la zone centrale, les éléments anti-retour (6") avec les flancs de poussée (8) disposés de manière globalement perpendiculaire par rapport à la direction de déplacement (W), les éléments anti-retour (6) étant conçus de manière similaire, plus particulièrement globalement identique, dans les zones latérales et dans la zone centrale.

4. Aide à la montée (1) selon l'une des revendications 1 à 3, **caractérisée en ce que** l'élément de base (2) comprend, dans les zones latérales et/ou dans la zone centrale, des éléments anti-retour (6''') s'étendant dans la direction de déplacement (W).

5. Aide à la montée (1) selon l'une des revendications 1 à 4, **caractérisée en ce que** l'élément de base (2) est constitué d'un matériau de type polyoléfine, plus particulièrement de polyéthylène.

6. Aide à la montée (1) selon l'une des revendications 1 à 5, **caractérisée en ce que** les éléments anti-retour (6) comprennent des éléments de rampes (7) montant à l'encontre de la direction de déplacement (W), formant chacun un flanc de poussée (8).

7. Aide à la montée (1) selon l'une des revendications 1 à 6, **caractérisée en ce que** l'élément de base (2) comprend au moins deux portions longitudinales (17) qui sont de préférence reliées entre elles par l'intermédiaire d'une liaison articulée (18), plus particulièrement la liaison articulée (18) comprenant un élément de liaison (19) disposé de manière globalement perpendiculaire à la direction longitudinale de l'élément de base (2), qui présente une flexibilité supérieure à celle du matériau de support de type matière plastique (2'), ou le matériau de support de type matière plastique (2') comprend, pour la formation de la liaison articulée (18), au moins une encoche (21) s'étendant sur toute la largeur du matériau de support de type matière plastique (2'), de préférence chaque liaison articulée (18) comprenant plusieurs encoches (21) adjacentes.

8. Aide à la montée (1) selon la revendication 7, **caractérisée en ce que** le matériau de support de type matière plastique (2') comprend au moins une encoche (21) sur le côté interne et au moins une encoche (21) sur le côté externe, de préférence plus de deux encoches (21) étant prévues de manière alternée sur le côté interne et sur le côté externe du matériau de support de type matière plastique (2').

9. Aide à la montée (1) selon la revendication 8, **caractérisée en ce que** le matériau de support de type matière plastique (2') repose sur une couche de liaison (22) qui présente une épaisseur plus faible et/ou une élasticité plus élevée que le matériau de support de type matière plastique (2'), un interstice (23) étant formé entre deux portions longitudinales (17) du matériau de support de type matière plastique (2').

10. Aide à la montée (1) selon l'une des revendications 1 à 9, **caractérisée en ce que** l'élément de base (2) comprend au moins deux portions longitudinales (17) qui sont reliées entre elles par l'intermédiaire d'une liaison amovible, la liaison amovible comprenant de préférence des éléments de complémentarité de forme (25) interagissant entre eux, qui sont de préférence conçu pour empêcher le détachement de la liaison dans le plan longitudinal de l'élément de base (2) et pour la débloquer dans la direction perpendiculaire à celle-ci.

11. Aide à la montée (1) selon l'une des revendications 1 à 10, **caractérisée en ce que**, en tant que moyen de fixation (3), une couche adhésive (5) est prévue pour la fixation adhésive amovible sur la surface de glissement (4) du ski (1'), de préférence une couche assurant l'adhérence (28), plus particulièrement en matériau non tissé, étant prévue entre le matériau de support de type matière plastique flexible (2') et la couche adhésive (5).

12. Ski de randonnée, avec un corps de planche de glissement comprenant une surface de glissement (4), la surface de glissement étant reliée, dans une position de montée, de manière amovible avec une aide à la montée (1), **caractérisé en ce que** l'aide à la montée (1) est conçue selon l'une des revendications 1 à 11, l'aide à la montée (1) s'étendant, dans la position de montée, le long du ski (1'), globalement sur toute la largeur du ski, en recouvrant les arêtes longitudinales du ski (1').

13. Procédé de fabrication d'une aide à la montée (1) pour un ski de randonnée, un élément de base plat (2) étant relié, sur le côté interne, avec des moyens de fixation (3) pour la fixation amovible à une surface de glissement (4) du ski (1') et, sur le côté externe, avec des éléments anti-retour (6) agissant à l'encontre d'une direction de déplacement (W), **caractérisé en ce que** l'élément de base (2) est constitué d'un matériau de support de type matière plastique flexible (2'), dans lequel les éléments anti-retour (6) sont formés, dans lequel, dans une première étape, une bande de film est produite, qui est traitée, dans une deuxième étape avec un rouleau profilé (14) correspondant aux éléments anti-retour (6), de façon à ce que l'élément de base (2) comprenne, dans des zones latérales, des éléments anti-retour (6') avec des flancs de poussée (8) disposés en oblique par rapport à la direction de déplacement (W) et, dans la zone centrale, des éléments anti-retour (6") avec des flancs de poussée (8) disposés de manière globalement perpendiculaire à la direction de déplacement (W) et/ou à ce que l'élément de base (2) comprenne, dans des zones de bord latérales, des éléments anti-retour (6a) d'un premier type et, dans la zone centrale, des éléments anti-retour (6b) d'un deuxième type, les flancs de poussée (8) des éléments anti-retour (6a) du premier type présentant une longueur inférieure et/ou une hauteur inférieure aux flancs de poussée (8) des éléments anti-retour (6b) du deuxième type.

14. Procédé selon la revendication 13, **caractérisé en ce que** la bande de film est produite par extrusion.

15. Procédé selon la revendication 14, **caractérisé en ce que** la bande de film produite par extrusion est reliée avec une couche assurant l'adhérence, plus particulièrement en matériau non tissé, pour l'application d'une couche adhésive (5).
